# EUROPÄISCHE PATENTSCHRIFT

(11) **EP 0 197 336 B1**
(45) Veröffentlichungstag und Bekanntmachung des Hinweises auf die Patenterteilung: **24.01.1990**
(21) Anmeldenummer: 86103174.8
(22) Anmeldetag: 10.03.1986
(51) Int. Cl.: G04G 15/00

(54) **Bedienungseinheit für eine Schaltuhr**
Control unit for a time switch
Dispositif de commande pour interrupteur horaire

(30) Priorität: 03.04.1985 DE 3512254
(43) Veröffentlichungstag der Anmeldung: 15.10.1986
(73) Patentinhaber: SIEMENS AKTIENGESELLSCHAFT, 80333 München (DE)
(72) Erfinder: Mühlbauer, Günter, D-8540 Rednitzhembach (DE); Reissner, Frank, D-8500 Nürnberg 40 (DE); Marx, Jürgen, Dipl.-Ing. (FH), D-8500 Nürnberg (DE)

(56) Entgegenhaltungen:
- WO-A-86/03308
- CH-A- 13 189
- DE-A- 2 646 168
- DE-A- 3 107 706
- FR-A- 2 435 769
- GB-A- 2 009 976
- US-A- 438 584
- US-A- 3 988 597
- US-A- 4 178 750
- Zusammenfassung der 3P-A-56-143986

## Beschreibung

Die Erfindung betrifft eine Bedienungseinheit für eine Schaltuhr mit Bedienungselementen für die Einstellung der aktuellen Uhrzeit, der Wochentage und der Ein- und Ausschaltzeiten sowie mit Mitteln für deren Programmierung und mit einer Anzeigeeinheit für die Darstellung dieser Werte.

Aus der Firmendruckschrift "Rex Zeitschalter", Ausgabe 1985/86, Nachdruck: September 1985 der W.E.G.-Legrand GmbH, Schlüssel-Nr. Dr.Nr. 11.01/0286, insbesondere Seiten 3, 5 und 7, sind Schaltuhren mit getrennten Bedienungstasten für die Uhrzeiteinstellung, den gewünschten Schaltzustand, die Schaltzeiten und für Permanentschaltungen bekannt. Permanentschaltungen werden dabei mit einem Drei-Stellungs-Schalter vorgenommen. Dabei ist in einer mittleren Stellung das Schaltprogramm wirksam, während in den beiden äußeren Stellungen ein Ausgansrelais der Schaltuhr permanent ein- oder ausgeschaltet wird. Die Permanentschaltung ist nur aus der Stellung dieses Drei-Stellungs-Schalters und nicht aus der Anzeigeeinheit ersichtlich.

Schaltuhren können in integrierter Technik sehr kostengünstig und raumsparend aufgebaut werden. Jedes zusätzliche Bedienungselement bedingt jedoch einen in der Relation hohen Aufwand und Raumbedarf. Aufgabe der Erfindung ist es daher, eine Schaltuhr so auszuführen, daß man auch bei der Realisierung mehrerer Schaltzeitpunkte mit möglichst wenig Bedienelementen bei einfacher Bedienbarkeit auskommt.

Diese Aufgabe wird erfindungsgemäß durch die Merkmale des Patentanspruchs 1 gelöst. Vorteilhafte Ausgestaltungen sind in den abhängigen Ansprüchen angegeben.

Mit der beschriebenen Schaltuhr können also mit nur zwei Bedienelementen alle Funktionen gesteuert werden. Dabei werden mit dem ersten Bedienelement alle zeitabhängigen Bedienschritte gesteuert, nämlich:
- Einstellen der aktuellen Uhrzeit,
- Programmieren von Schaltzeiten,
- Löschen von programmierten Schaltzeiten,
- Beenden der Dauerschaltung.

Mit dem zweiten Bedienelement werden die Programmierschritte aufgerufen:
- Auslesen der SchaltZeitpunkte. (ggfs. zur Verstellung mit dem ersten Bedienelement 2)
- Programmieren der Permanentschaltung.

Ein Ausführungsbeispiel der Erfindung wird nachfolgend anhand der Figur näher erläutert.

Wie die Figur zeigt, weist die Schaltuhr eine Anzeigeeinheit 1 und zwei Bedientasten 2, 3 als Bedienelemente auf. Die Schaltuhr kann in Nullstellung zurückgesetzt werden, wenn die beiden Bedientasten 2 und 3 gleichzeitig getippt werden. Damit schaltet der Ausgang ab, alle Schaltzeitenspeicher werden gelöscht und die Uhrzeit beginnt mit der Sekunde "Null" zu laufen.

Zum Einstellen der aktuellen Uhrzeit wird die Bedientaste 2 gedrückt. Wenn diese nur kurz angetippt wird, verändert sich die Uhrzeit um + 1 Minute. Wird die Bedientaste 2 länger gedrückt, so wird, gesteuert durch einen internen Taktgeber, die Zeitanzeige sowie ggf. die Wochentagsanzeige in der normalen zeitlichen Reihenfolge durchlaufen, wobei die Uhrzeiteinstellung z.B. in einem Schnelllauf in 10 Minuten-Sprüngen erfolgen kann. Zum Einstellen der aktuellen Uhrzeit wird dann die Bedientaste 2 solange gedrückt, bis die aktuelle Uhrzeit im Schnelllauf fast erreicht ist. Anschließend wird die Bedientaste 2 so oft angetippt, bis die aktuelle Uhrzeit exakt erreicht ist. Dieses Einstellverfahren dauert allerdings verhältnismäßig lang, wenn auch Wochentage mit eingestellt werden müssen.

In einer alternativen Ausführungsform, die sich insbesondere für Schaltuhren mit Wochenprogramm eignet, wird die Einer-Stelle der Minutenanzeige hochgezählt bis zum Überlauf auf die Zehnerstelle der Minutenanzeige. Dann wird die Zehnerstelle der Minutenanzeige bis zum Überlauf auf die Einer-Stelle der Stundenanzeige hochgezählt, wobei die Einer-Stelle der Minutenanzeige unverändert bleibt. Die Stunden werden bis 24, also bis zum Tagesüberlauf hochgezählt, wobei wiederum alle anderen Stellen unverändert bleiben. Anschließend werden dann (falls vorhanden) die Wochentage weitergezählt. Um zum Beispiel nach Erreichen des gewünschten Wochentages auch die Minuten bzw. Stunden programmieren zu können, muß die Bedientaste 2 wieder losgelassen und erneut bis zum Erreichen der gewünschten Zeitanzeige gedrückt werden. Damit ist es möglich, mit nur einer Taste in relativ kurzer Zeit Zeitpunkte während einer gesamten Woche einzustellen, wobei während der Einstellung die jeweiligen Anzeigen von Minuten, Stunden und Wochentagen optisch ablesbar bleiben.

Die Anzeige der aktuellen Uhrzeit kann stets dadurch gekennzeichnet werden, daß ein Doppelpunkt in der Anzeige blinkt.

Zum Programmieren von Schaltzeiten wird die zweite Bedientaste 3 gedrückt. Dabei erscheint in der Anzeige zunächst ein Symbol für das Einschalten und - wenn die Bedientaste 3 nochmals gedrückt wird - ein Symbol für das Ausschalten. Mit der ersten Bedientaste 2 kann dann der gewünschte Schaltzeitpunkt eingestellt werden. Die Einstellung kann nach einem der beiden oben beschriebenen Verfahren erfolgen. Dabei kann die Zeitanzeige auch jeweils in Schritten des minimalen Schaltabstands springen.

Durch weiteres Drücken der zweiten Bedientaste 3 können nun ggfs. mehrere Ein- und Ausschaltzeitpunkte mit der Bedientaste 2 programmiert werden. Falls die Schaltuhr ein Wochenprogramm aufweist, kann je Wochentag eine begrenzte Anzahl von Schaltzeitpunkten vorgegeben werden, die durch mehrfaches Antippen der Bedientaste 3 nacheinander anzuwählen sind. Nach dem Durchlaufen der Schaltzeitpunkte je Wochentag springt die Anzeige auf den nächstfolgenden Wochentag. Nach Durchlaufen aller Wochentage können auch Tagesblöcke, z.B. Montag bis Freitag und Samstag, Sonntag vorgegeben werden. Damit ist es möglich, für das Wochenende und den Rest der Woche unterschiedliche Schaltprogramme vorzugeben, ohne daß die Schaltzeiten für alle Tage einzeln programmiert werden müssen.

Wenn mit der Bedientaste 3 durch mehrfaches Antippen alle vorgesehenen Schaltzeitpunkte angewählt sind, so erscheint in der Anzeige ein Kennzeichen für das Ende der Programmierung. Wird dann die Bedientaste 3 nocheinmal getippt, so erscheint in der Anzeige wieder die aktuelle Uhrzeit. Der Programmiervorgang wird automatisch auch dann beendet, wenn die Bedientasten 2 und 3 während einer gewissen Zeitspanne nicht mehr betätigt werden. Auch in diesem Fall wird dann die aktuelle Uhrzeit angezeigt.

Die eingegebenen Schaltzeitpunkte können durch wiederholtes Antippen der Bedientasten 3 in der Anzeigeeinheit wieder angezeigt werden. Dabei kann ein Schaltzeitpunkt auch gelöscht werden, wenn die Bedientaste 2 gedrückt wird, während dieser Zeitschaltpunkt in der Anzeige 1 erscheint. Anschließend kann in der beschriebenen Weise ein Schaltzeitpunkt neu programmiert werden.

Nach dem Programmieren der Schaltuhr steht ihr Ausgang ggfs. nicht in der durch das Programm bestimmten Ein- oder Ausstellung. Der programmgemäße Schaltzustand kann in einer Ausführungsform dadurch erreicht werden, daß mit der ersten Bedientaste 2 die Uhrzeit um 24 Stunden oder - im Falle eines Wochenprogrammes - die Uhr um eine volle Woche weitergestellt wird. In einer alternativen Ausführungsform kann die Schaltuhr aber auch so ausgeführt sein, daß automatisch mit jeder Veränderung einer Einstellung an der Schaltuhr oder nach einem Netzspannungsausfall das Schaltglied in die richtige Stellung gebracht wird, indem diese durch den Uhrenschaltkreis intern ermittelt wird.

Die Schaltuhr kann unabhängig vom Schaltprogramm und ohne dieses zu ändern in einen permanenten Aus- oder Einschaltzustand gebracht werden. Ein permanenter Ein-Zustand wird erreicht, wenn die Bedientaste 3 länger als eine vorgegebene Zeit, z.B. zwei Sekunden, gedrückt wird. In der Anzeige erscheint dann anstelle der aktuellen Uhrzeit ein Kennzeichen für den permanenten Ein-Zustand.

Zur Einstellung eines permanenten Aus-Zustands wird die Bedientaste 3 ebenfalls länger als zwei Sekunden gedrückt. Anschließend wird die Bedientaste 3 nochmals kurz angetippt. Der Ausgang der Schaltuhr bleibt dann permanent im Aus-Zustand, der auch in der Anzeige erscheint. Durch wiederholtes Tippen der Bedientaste 3 wechselt der Schaltzustand.

Die Permanentschaltung kann dadurch aufgehoben werden, daß die Bedientaste 2 kurz angetippt wird. In der Anzeige erscheint dann wieder die aktuelle Uhrzeit. Die Schaltuhr wird mit Erreichen des nächsten Schaltzeitpunkts oder durch eine oben erläuterte Methode auf den programmgerechten Schaltzustand umgeschaltet.

Das Ausführungsbeispiel nach der Figur enthält noch eine zusätzliche Bedientaste 4. Mit dieser kann die aktuelle Uhrzeit um plus oder minus eine Stunde verstellt werden (beispielsweise beim ersten Antippen plus eine Stunde, beim zweiten Antippen minus eine Stunde usw.) Dies vereinfacht die Umstellung von Sommer- auf Winterzeit und umgekehrt.

Eine solche zusätzliche Bedientaste für die Umschaltung von Sommer- auf Winterzeit ist aus der US-PS-4 385 841 in Form eines Umschalters im Zusammenhang mit einer digital programmierbaren Schaltuhr, die jedoch anders aufgebaut ist als die erfindungsgemäße, an sich bekannt.

## Patentansprüche

1. Bedienungseinheit für eine Schaltuhr mit Bedienelementen für die Einstellung der aktuellen Uhrzeit, der Wochentage und der Ein- und Ausschaltzeiten, sowie mit Mitteln für deren Programmierung und mit einer Anzeigeeinheit (1) für die Darstellung dieser Werte, dadurch gekennzeichnet,
daß die Bedienungseinheit ein erstes Bedienungselement (2) zum kombinierten Einstellen der Uhrzeit, der Wochentage sowie der Schaltzeiten in der Weise besitzt, daß beim Betätigen dieses Bedienungselementes (2) die aktuelle Uhrzeit weitergeschaltet und beim Uberlauf der Uhrzeit auf den nächstfolgenden Wochentag umgeschaltet wird, und daß die Bedienungseinheit ein zweites Bedienungselement (3) zum Anwählen von Schaltstellungen (Ein/Aus) sowie deren Zuordnung zu mit Hilfe des ersten Bedienungselementes (2) auswählbaren Schaltzeiten besitzt in der Weise, daß beim Betätigen des zweiten Bedienungselementes (3) bei jedem Tastendruck abwechselnd von der Stellung "Ein" auf die Stellung "Aus" umgeschaltet und auf der Anzeigeeinheit (1) dargestellt wird und daß in jeder dieser Stellungen mit Hilfe des ersten Bedienungselementes (2) die der Einschaltstellung bzw. der Ausschaltstellung zugeordneten Uhrzeiten wählbar oder korrigierbar sind, die anstelle der aktuellen Uhrzeit auf der Anzeigeeinheit (1) erscheinen und daß nach Abschluß der Programmierung oder bei Nichtbetätigung der beiden Bedienungselemente nach einer vorgegebenen Zeit der Programmiervorgang beendet wird und auf der Anzeigeeinheit (1) wieder die aktuelle Uhrzeit erscheint.

2. Bedienungseinheit nach Anspruch 1,
dadurch gekennzeichnet,
daß nach Aufruf aller Ein- und Ausschaltzeiten oder nach Ablauf einer vorgegebenen Zeitspanne ohne Betätigung eines Bedienelements (2, 3) die Schaltuhr in den normalen Betriebsmodus mit Anzeige der aktuellen Uhrzeit zurückgeht.

3. Bedienungseinheit nach Anspruch 1 oder 2,
dadurch gekennzeichnet,
daß bei gleichzeitigem Betätigen beider Bedienelemente (2, 3) alle gespeicherten Schaltzeiten gelöscht werden.

4. Bedienungseinheit nach einem der Ansprüche 1 bis 3,
dadurch gekennzeichnet,
daß die Schaltuhr in Permanentschaltung einschaltet, wenn das zweite Bedienelement (3) länger als eine vorgegebene Zeitspanne betätigt wird, daß der permanente Schaltzustand wechselt, wenn das zweite Bedienelement (3) nochmals betätigt wird und daß die Permanentschaltung aufgehoben wird, wenn das erste Bedienelement betätigt wird.

5. Bedienungseinheit nach Anspruch 4,
dadurch gekennzeichnet,
daß während der Permanentschaltung die Anzeigevorrichtung anstelle oder zusätzlich zu der aktuellen Uhrzeit ein Kennzeichen für den permanenten Schaltzustand anzeigt und daß die aktuelle Uhrzeit während des Programmierens und der Permanentschaltung weitergezählt wird.

6. Bedienungseinheit nach einem der Ansprüche 1 bis 5,
dadurch gekennzeichnet,
daß bei kurzer Betätigung der ersten Bedienelements (2) die Zeit in Einzelschritten und bei längerer Betätigung im Schnellauf verstellt wird.

7. Bedienungseinheit nach einem der Ansprüche 1 bis 6,
dadurch gekennzeichnet,
daß bei anhaltender Betätigung des ersten Bedienelements (2), beginnend mit der Anzeigestelle geringster Wertigkeit, jede Anzeigestelle x bis zum Überlauf auf die nächste Anzeigestelle x+1 hochgezählt wird und daß dann die jeweils nächste Anzeigestelle x+1 ohne Veränderung aller anderen Anzeigestellen x hochgezählt wird.

8. Bedienungseinheit für eine Schaltuhr mit Wochenprogramm nach einem der Ansprüche 1 bis 7,
dadurch gekennzeichnet,
daß bei wiederholter Betätigung des zweiten Bedienelements zuerst der Reihe nach die Schaltzeitpunkte für einzelne Wochentage und dann Schaltzeitpunkte für Tagesblöcke aufgerufen werden.

9.Bedienungseinheit nach Anspruch 8,
dadurch gekennzeichnet,
daß die Tagesblöcke aus den Wochentagen Montag-Freitag und Samstag, Sonntag bestehen.

10. Bedienungseinheit nach einem der Ansprüche 1 bis 9,
dadurch gekennzeichnet,
daß ein zusätzliches Bedienelement (4) vorgesehen ist, bei dessen Betätigung die aktuelle Uhrzeit zur Umstellung auf Sommer- bzw. Winterzeit abwechselnd um eine Stunde vor- bzw. nachgestellt wird.

11. Bedienungseinheit nach einem der Ansprüche 1 bis 9, dadurch gekennzeichnet,
daß nach jeder Veränderung der Schaltuhr-Einstellung die Schaltstellung der Schaltuhr entsprechend dem Gesamtprogramm aktualisiert wird.

## Claims

1. Control unit for a time switch which has control elements to set the actual time, the days of the week and switching on and off times and means for programming them,
and which has a display unit (1) to show these values, characterised in that the control unit has a first control element (2) for the combined setting of the time, the days of the week and the switching times such that when this control element (2) is operated, the actual clock time is switched forward and is changed over as the clock time runs into the day of the week which immediately follows, and in that the control unit has a second control element (3) to select switching positions (on/off) and to assign them to the switching times which may be selected by means of the first control element (2) such that as the second control element (3) is operated, the "on" position is changed over to the "ofF' position alternately each time the key is depressed and is shown on the display unit (1), and in that in each of these positions the clock times assigned to the switching on position or the switching off position may be selected or corrected by means of the first control element (2), these times appearing on the display unit (1) in place of the actual time, and in that when programming has ended or if the two control elements are not operated after a preset time, the programming process is terminated and the actual clock time reappears on the display unit (1).

2. Control unit according to claim 1, characterised in that when all the switching on and off times have been called up or at the end of a preset period of time without actuation of a control element (2, 3), the time switch returns to the normal mode of operation displaying the actual time.

3. Control unit according to claim 1 or 2, characterised in that when both control elements (2, 3) are operated at the same time, all stored switching times are cancelled.

4. Control unit according to one of claims 1 to 3, characterised in that the time switch is switched on in permanent switching when the second control element (3) is operated for longer than a preset period of time, in that the permanent switching status changes when the second control element (3) is operated again and in that the permanent switching is cancelled when the first control element is operated.

5. Control unit according to claim 4, characterised in that during permanent switching, the display device shows a symbol denoting the permanent switching status in place of or in addition to the actual time, and in that the actual time is counted on while programming and permanent switching take place.

6. Control unit according to one of claims 1 to 5, characterised in that when the first control element (2) is operated briefly the time is adjusted in single steps and when it is operated for longer it is adjusted in fast run.

7. Control unit according to one of claims 1 to 6, characterised in that when the first control element (2) is operated continuously, beginning with the display digit of lowest value, each display digit x is counted on until it changes over to the next display digit x + 1 and in that the display digit x + 1 which is the next one in that particular case is counted on without changing all the other display digits x.

8. Control unit for a time switch with a seven-day programme according to one of claims 1 to 7, characterised in that when the second control element is operated repeatedly, the switching instants for individual weekdays initially, and then the switching instants for blocks of days are called up in sequence.

9. Control unit according to claim 8, characterised in that the blocks of days consist of the weekdays Monday-Friday and Saturday, Sunday.

10. Control unit according to one of claims 1 to 9, characterised in that an additional control element (4) is provided which, when operated, alternately sets the actual time forwards or back one hour to change the setting to summer or winter time.

11. Control unit according to one of claims 1 to 9, characterised in that every time the time switch setting has been changed, the switching position of the time switch is updated in accordance with the whole programme.

## Revendications

1. Unité de commande pour un interrupteur horaire comportant des éléments de commande permettant le réglage de l'heure réelle, du jour de la semaine et des temps de branchement et d'interruption, ainsi que des moyens pour sa programmation et une unité d'affichage (1) pour la représentation de ces valeurs, caractérisée en ce que l'unité de commande comporte un premier élément de commande (2) permettant le réglage combiné de l'heure, des jours de la semaine ainsi que des instants de commutation de telle sorte que, lors de l'actionnement de cet élément de commande (2), l'heure réelle est avancée et qu'une commutation sur le jour immédiatement suivant de la semaine est exécutée lors du dépassement de cette heure, et que l'unité de commande comporte un second élément de commande (3) servant à sélectionner des positions de commutation (marche/arrêt) ainsi que l'association de ces positions à des temps de commutation pouvant être choisis à l'aide du premier élément de commande (2), de sorte que, lors de l'actionnement du second élément de commande (3), à chaque enfoncement d'une touche, il se produit alternativement une commutation de la position "marche" à la position "arrêt", ce qui est représenté sur l'unité d'affichage (1), et que, dans chacune de ces positions, les heures associées à la position de branchement ou à la position d'interruption peuvent être choisies ou corrigées à l'aide du premier élément de commande (2), lesdites heures apparaissant à la place de l'heure réelle sur l'unité d'affichage (1), et qu'à la fin de la programmation ou en cas de non actionnement des deux éléments de commande, l'opération de programmation est arrêtée au bout d'un intervalle de temps prédéterminé, et l'heure réelle apparaît à nouveau sur l'unité d'affichage (1).

2. Unité de commande selon la revendication 1, caractérisée en ce qu'après un appel de tous les temps de branchement et d'interruption ou après l'écoulement d'un intervalle de temps prédéterminé sans actionnement d'un élément de commande (2,3), l'interrupteur horaire revient dans le mode de fonctionnement normal avec affichage de l'heure réelle.

3. Unité de commande selon la revendication 1 ou 2, caractérisée en ce que, lors de l'actionnement simultané des deux éléments de commande (2, 3), tous les temps de commutation mémorisés sont effacés.

4. Unité de commande selon l'une des revendications 1 à 3, caractérisée en ce que l'interrupteur horaire est branché selon un fonctionnement permanent lorsqu'on actionne le second élément de commande (3) plus longtemps qu'un intervalle de temps prédéterminé, que l'état de commutation permanent change lorsqu'on actionne encore une fois le second élément de commande (3), et que l'état de branchement permanent cesse lorsqu'on actionne le premier élément de commande.

5. Unité de commande suivant la revendication 4, caractérisée en ce que, pendant le branchement à l'état permanent, le dispositif d'affichage affiche, à la place ou en supplément de l'heure réelle, un signe caractéristique pour l'état de branchement permanent, et que l'heure réelle continue à progresser pendant la programmation et le branchement à l'état permanent.

6. Unité de commande suivant l'une des revendications 1 à 5, caractérisée par le fait que, lors d'un bref actionnement du premier élément de commande (2), on règle l'heure selon des pas individuels et que, dans le cas d'un actionnement plus long, on règle l'heure selon un mode d'avance rapide.

7. Unité de commande selon l'une des revendications 1 à 6, caractérisée en ce que, dans le cas d'un actionnement continu du premier élément de commande (2), il se produit un accroissement progressif de chaque chiffre d'affichage (x) jusqu'au passage au chiffre d'affichage immédiatement suivant (x+1 ), en commençant à partir du chiffre d'affichage possédant la valeur la plus faible, et qu'il se produit ensuite un accroissement progressif du chiffre d'affichage immédiatement suivant (x+1) sans modification de tous les autres chiffres d'affichage (x).

8. Unité de commande pour un interrupteur horaire à programme hebdomadaire suivant l'une des revendications 1 à 7, caractérisée par le fait que, dans le cas d'un actionnement répété du second élément de commande, on appelle successivement tout d'abord les temps de commutation pour différents jours de la semaine, puis des temps de commutation pour des groupes de jours.

9. Unité de commande suivant la revendication 8, caractérisée par le fait que les groupes de jours sont constitués par les jours de la semaine: lundi- vendredi et samedi, dimanche.

10. Unité de commande suivant l'une des revendications 1 à 9, caractérisée par le fait qu'il est prévue un élément de commande supplémentaire (4), lors de l'actionnement duquel l'heure réelle est alternativement avancée ou retardée d'une heure pour le passage à l'heure d'été ou à l'heure d'hiver.

11. Unité de commutation suivant l'une des revendications 1 à 9, caractérisée par le fait qu'après chaque modification du réglage de l'interrupteur horaire, la position de commutation de ce dernier est actualisée conformément au programme d'ensemble.
